# EUROPÄISCHE PATENTSCHRIFT

(11) **EP 1 880 860 B1**
(45) Veröffentlichungstag und Bekanntmachung des Hinweises auf die Patenterteilung: **14.07.2010**
(21) Anmeldenummer: 07112510.8
(22) Anmeldetag: 16.07.2007
(51) Int. Cl.: B41M 7/00

(54) **Verfahren zum Herstellen einer strukturierten, drucktechnischen Oberfläche**
Method for manufacturing a structured surface for press cylinders
Procédé de fabrication d'une surface structurée pour cylindres de presse

(30) Priorität: 17.07.2006 DE 102006033015
(43) Veröffentlichungstag der Anmeldung: 23.01.2008
(73) Patentinhaber: Heidelberger Druckmaschinen Aktiengesellschaft, 69115 Heidelberg (DE); STORK VECO B.V., 6961 LB Eerbeek (NL)
(72) Erfinder: Knol, Harrie G., 7271, DZ Geesteren (Gld) (NL); Herzbach, Lars Christian, 80939, München-Freimann (DE); Kraft, Marina, 69190, Walldorf (DE)
(74) Vertreter: Fey, Hans-Jürgen

(56) Entgegenhaltungen:
- DE-A1- 3 905 679
- US-A- 3 649 474
- US-A- 4 088 544

## Beschreibung

Die vorliegende Erfindung betrifft ein Verfahren mit den Merkmalen des Oberbegriffs von Anspruch 1. Weiterhin betrifft die vorliegende Erfindung eine strukturierte, drucktechnische Oberfläche mit den Merkmalen des Anspruchs 9 sowie eine Bedruckstoff verarbeitende Maschine mit den Merkmalen des Anspruchs 10.

In der Drucktechnik ist es bekannt, Bedruckstoff führende Zylinder mit strukturierten Oberflächen, z. B. mit Aufzugsblechen oder Folien, auszustatten, welche auf Grund ihrer Strukturierung einen Transport des Bedruckstoffs im Wesentlichen ohne Relativbewegung zur Oberfläche und daher im Wesentlichen ohne Beschädigung des Druckbildes ermöglichen. Diese Oberflächen sind zumeist auch beschichtet, so dass sie eine farbabweisende Oberflächeneigenschaft aufweisen, so dass Farbrückspaltungen von der Oberfläche auf den Bedruckstoff vermieden werden können.

Um den Einfluss der Oberflächen auf das Druckbild zu minimieren, werden die Strukturen so fein wie möglich erzeugt, z. B. durch Strahlbehandlung oder Galvanoplastik. Die verwendeten Verfahren sind jedoch zeit- und kostenintensiv.

Darüber hinaus weisen sehr fein strukturierte Oberflächen oft auch Hinterschnitte und durch diese bedingt den Nachteil auf, dass die Oberflächen bei Waschvorgängen mit Fusseln von Waschtüchem oder Waschvliesen verunreinigen.

Die DE 26 05 330 C3 offenbart ein Verfahren zur Herstellung einer bogenführenden Folie, welche an der Oberfläche mit insbesondere mikroskopisch kleinen Erhebungen versehen ist und welche auf galvanoplastischen Wege von einer Positivform abgeformt ist.

Eine positive Urform mit durch Strahlbehandlung strukturierter Oberfläche zur galvanoplastischen Abformung ist in der DE 39 05 679 C2 beschrieben. Zur Eliminierung von Hinterschnitten wird die Oberfläche mit einer Galvanoschicht überzogen.

Die DE 102 09 297 A1 beschreibt eine Oberfläche für Maschinenteile einer Druckmaschine mit einer z. B. durch thermisches Spritzen erzeugten Trägerschicht und einer z. B. im Sol-Gel-Verfahren erzeugten Funktionsbeschichtung.

Aus der DE 195 15 393 B4 ist eine Bedruckstoff führende Oberflächenstruktur bekannt, welche Strukturtäler und Strukturelemente mit zerfurchten Tragflächen aufweist, um die Adhäsionskraft von Druckfarbe zu reduzieren.

Es ist eine Aufgabe der vorliegenden Erfindung, ein gegenüber dem Stand der Technik verbessertes Verfahren zu schaffen, welches zumindest einen der aufgezeigten Nachteile des Standes der Technik überwindet.

Es ist eine weitere oder alternative Aufgabe der vorliegenden Erfindung, ein gegenüber dem Stand der Technik verbessertes Verfahren zu schaffen, welches das Herstellen einer strukturierten, drucktechnischen Oberfläche, welche im Wesentlichen frei von Hinterschnitten und daher leicht zu reinigen ist, ermöglicht.

Es ist eine weitere oder alternative Aufgabe der vorliegenden Erfindung, ein gegenüber dem Stand der Technik verbessertes Verfahren zu schaffen, welches das Herstellen einer strukturierten, drucktechnischen Oberfläche bzw. einer Vielzahl solcher Oberflächen auf kostengünstige Weise ermöglicht.

Diese Aufgaben werden erfindungsgemäß durch ein Verfahren mit den Merkmalen von Anspruch 1 gelöst.

Vorteilhafte Weiterbildungen der Erfindung ergeben sich aus den Unteransprüchen sowie aus der folgenden Beschreibung und den zugehörigen Zeichnungen.

Ein erfindungsgemäßes Verfahren zum Herstellen einer strukturierten, drucktechnischen Oberfläche, weist Verfahrensschritte auf, wobei:
- eine Negativform einer strukturierten Ausgangsoberfläche erzeugt wird, indem die Ausgangsoberfläche galvanisch abgeformt wird,
- eine Reihe von Positivformen der Ausgangsoberfläche - umfassend eine zuerst abgeformte Positivform und wenigstens eine weitere abgeformte Positivform - erzeugt wird, indem die Negativform mehrfach galvanisch abgeformt wird, und
- die strukturierte, drucktechnische Oberfläche aus der Reihe von Positivformen unter Ausschluss der zuerst abgeformten Positivform ausgewählt wird.

Das erfindungsgemäße Verfahren ermöglicht das Herstellen einer strukturierten, drucktechnischen Oberfläche, welche im Wesentlichen frei von Hinterschnitten und daher in vorteilhafter Weise leicht zu reinigen ist und insbesondere eine Verunreinigung durch Fussel im Wesentlichen vermeidet. Darüber hinaus ermöglicht das erfindungsgemäße Verfahren das Herstellen einer strukturierten, drucktechnischen Oberfläche bzw. einer Vielzahl solcher Oberflächen auf kostengünstige Weise.

Durch den Ausschluss der zuerst abgeformten Positivform - d. h. durch das Auswählen einer der weiteren abgeformten Positivformen - wird eine strukturierte, drucktechnische Oberfläche erzeugt, welche im Wesentlichen frei von Hinterschnitten ist und welche in vorteilhafter Weise für den Aufbau von Familien von Oberflächen eingesetzt wird.

Eine hinsichtlich einer sehr feinen, insbesondere mikroskopischen Strukturierung vorteilhafte und daher bevorzugte Weiterbildung des erfindungsgemäßen Verfahrens kann sich dadurch auszeichnen, dass die Negativform erzeugt wird, indem als Ausgangsoberfläche eine gestrahlte, eine galvanisch erzeugte, eine eloxierte oder auf sonstige Weise mikro strukturierte Oberfläche galvanisch abgeformt wird.

Eine hinsichtlich der Materialeigenschaften, insbesondere der Härte vorteilhafte und daher bevorzugte Weiterbildung des erfindungsgemäßen Verfahrens kann sich dadurch auszeichnen, dass die Negativform erzeugt wird, indem die Ausgangsoberfläche in einem elektrolytischen Bad galvanisch abgeformt wird, wobei das Metal des elektrolytischen Bads weicher als Nickel ist.

Eine hinsichtlich des Reduzierens von Hinterschnitten beim Abformen vorteilhafte und daher bevorzugte Weiterbildung des erfindungsgemäßen Verfahrens kann sich dadurch auszeichnen, dass die Negativform erzeugt wird, indem die Ausgangsoberfläche in einem Kupferbad galvanisch abgeformt wird.

Eine hinsichtlich der Trennbarkeit aufeinander abgeschiedener Schichten vorteilhafte und daher bevorzugte Weiterbildung des erfindungsgemäßen Verfahrens kann sich dadurch auszeichnen, dass die Negativform vor dem ersten galvanischen Abformen der Negativform passiviert wird.

Eine hinsichtlich des verstärkten Reduzierens von Hinterschnitten beim Abformen vorteilhafte und daher bevorzugte Weiterbildung des erfindungsgemäßen Verfahrens kann sich dadurch auszeichnen, dass die Reihe von Positivformen erzeugt wird, indem die Negativform mehrfach in einem Nickelbad galvanisch abgeformt wird.

Eine hinsichtlich der farbabweisenden und abriebfesten Oberflächeneigenschaften vorteilhafte und daher bevorzugte Weiterbildung des erfindungsgemäßen Verfahrens kann sich dadurch auszeichnen, dass die strukturierte, drucktechnische Oberfläche verchromt und/oder mit einer farbabweisenden und abriebfesten Beschichtung versehen wird.

Eine hinsichtlich des verstärkten Reduzierens von Hinterschnitten beim Abformen vorteilhafte und daher bevorzugte Weiterbildung des erfindungsgemäßen Verfahrens kann sich dadurch auszeichnen, dass die strukturierte, drucktechnische Oberfläche aus der Reihe von Positivformen unter Ausschluss einer Anzahl der Positivformen ausgewählt wird, wobei die Anzahl der Positivformen aus der Gruppe bestehend aus:
die ersten zwei, die ersten drei, die ersten vier, die ersten fünf, die ersten sechs, die ersten sieben, die ersten acht, die ersten neun und die ersten zehn abgeformten Positivformen
stammt.

Eine erfindungsgemäße strukturierte, drucktechnische Oberfläche, insbesondere ein Aufzugsblech oder Aufzugsfolie für Bedruckstoff führende Zylinder wie z. B. Gegendruckzylinder oder Transferzylinder einer Druckmaschine, ist nach einem wie oben mit Bezug zur Erfindung beschriebenen Verfahren hergestellt.

Im Rahmen der Erfindung ist auch eine Bedruckstoff verarbeitende Maschine, insbesondere Druckmaschine oder Bogen verarbeitende Rotationsdruckmaschine für den lithographischen Offsetdruck zu sehen, welche sich durch wenigstens eine wie oben mit Bezug zur Erfindung beschriebene strukturierte, drucktechnische Oberfläche auszeichnet.

Die beschriebene Erfindung und die beschriebenen, vorteilhaften Weiterbildungen der Erfindung stellen auch in beliebiger Kombination miteinander vorteilhafte Weiterbildungen der Erfindung dar.

Die Erfindung sowie weitere, konstruktiv und funktionell vorteilhafte Weiterbildungen der Erfindung werden nachfolgend unter Bezug auf die zugehörigen Zeichnungen anhand wenigstens eines bevorzugten Ausführungsbeispiels näher beschrieben.

Die Zeichnungen zeigen:
- Figur 1: einen Ablaufplan eines bevorzugten Ausführungsbeispiels des erfindungsgemäßen Verfahrens;
- Figur 2: einen Ablaufplan eines alternativen Ausführungsbeispiels des erfindungsgemäßen Verfahrens;
- Figur 3: eine bevorzugte Ausführungsform einer Vorrichtung zur Durchführung von Teilen des erfindungsgemäßen Verfahrens;
- Figur 4: eine bevorzugte Ausführungsform einer Vorrichtung zur Durchführung von Teilen des erfindungsgemäßen Verfahrens;
- Figur 5: eine schematische Ansicht einer strukturierten Ausgangsoberfläche; und
- Figur 6: eine schematische Ansicht einer strukturierten drucktechnischen Oberfläche.

In den Zeichnungen sind einander entsprechende Elemente mit jeweils denselben Bezugszeichen versehen.

Figur 1 zeigt einen Verfahrens-Ablaufplan einer bevorzugten Ausführungsform des erfindungsgemäßen Verfahrens zum Herstellen einer strukturierten, drucktechnischen Oberfläche 18', insbesondere eines Aufzugsblechs für Bedruckstoff führende Zylinder einer Druckmaschine.

In einem Verfahrensschritt 1 wird eine strukturierte Ausgangsoberfläche 13 (siehe auch Figur 3), bevorzugt eine gestrahlte, eine galvanisch erzeugte, eine eloxierte oder auf sonstige Weise mikrostrukturierte und somit sehr fein strukturierte (mikrostrukturierte) - sowie ggf. passivierte oder vor einem nachfolgenden Verfahrensschritt noch zu passivierende - Oberfläche, z. B. eine Aluminiumoxid(Al₂O₃)-Keramik, bereitgehalten. Alternativ kann auch eine Oberfläche bereitgehalten werden, die bekanntem, sehr fein strukturiertem Schleifpapier entspricht. Bei der Struktur bzw. der Topografie der Ausgangsoberfläche 13 handelt es sich bevorzugt um eine Mikrostrukturierung, d. h. um eine Strukturierung im Mikrometerbereich: beispielsweise können Strukturerhebungen von etwa 10 bis etwa 50 Mikrometern Höhe, bevorzugt etwa 20 Mikrometern vorgesehen sein.

In Figur 1 ist auf der rechten Seite mit den Worten "POS" und "NEG" verdeutlicht, ob es sich bei der jeweils erzeugten Oberfläche um eine positive oder negative Kopie der strukturierten Ausgangsoberfläche 13 handelt.

In einem Verfahrensschritt 2 wird eine Negativform 14 (siehe auch Figur 3) der strukturierten Ausgangsoberfläche 13 erzeugt. Hierzu wird die strukturierte Ausgangsoberfläche 13 in einem elektrolytischen Bad 15, bevorzugt einem Kupferbad galvanisch abgeformt, d. h. eine elektrochemische Abscheidung von metallischem Niederschlag auf der strukturierten Ausgangsoberfläche 13 wird von der strukturierten Ausgangsoberfläche 13 getrennt. Alternativ kann auch ein anderes Metall als Kupfer für das elektrolytische Bad 15 verwendet werden, vorteilhaft ist jedoch, dass das in Verfahrensschritt 2 verwendete Metall weicher ist, als ein weiteres, in Verfahrenschritt 3 verwendetes Metall für ein elektrolytisches Bad 16 (siehe auch Figur 4). Um die - für die galvanische Abformung notwendige - elektrische Leitfähigkeit der Ausgangsoberfläche 13 zu erreichen, kann es vorgesehen sein, diese mit einer Salzlösung vorzubehandeln. Im Falle eines porösen Materials wird die Salzlösung in die offenen Poren eindringen, bis zu einem elektrisch leitenden Träger 17 vordringen und so für die notwendige Leitfähigkeit sorgen. Eine nicht poröse Oberfläche kann - ebenso wie eine poröse Oberfläche - alternativ durch Metallisieren, z. B. durch Sputtern oder Aufdampfen (PVD oder CVD), elektrisch leitfähig gemacht werden, z. B. unter Verwendung von Nickel, Kupfer oder Gold.

In einem Verfahrensschritt 3 wird eine Positivform 18 der strukturierten Ausgangsoberfläche 13 erzeugt. Hierzu wird die strukturierte Ausgangsoberfläche 13 in einem elektrolytischen Bad 16, bevorzugt einem Nickelbad galvanisch abgeformt. Wie durch den Pfeil 3' verdeutlicht, wird der Verfahrensschritt 3 wiederholt, bevorzugt mehrfach wiederholt, so dass eine Reihe von Positivformen 18 der strukturierten Ausgangsoberfläche 13 erzeugt wird. Die erzeugte Reihe von Positivformen 18 der strukturierten Ausgangsoberfläche 13 umfasst dabei eine zuerst abgeformte Positivform 18a und wenigstens eine weitere abgeformte Positivform 18b. Die erzeugte Reihe von Positivformen 18 umfasst bevorzugt zwei bis zehn Positivformen 18, d. h. es werden bevorzugt zwei bis zehn Wiederholungen 3' des Verfahrensschritts 3 bzw. der galvanische Abformungen durchgeführt.

Sofern die Positivform 18 einzelne, zu hohe Strukturerhebungen (Spitzen) aufweist, welche z. B. durch von Lufteinschlüssen beim Abformen von der strukturierten Ausgangsoberfläche 13 verursachte Löcher in der Negativform 14 verursacht werden, kann ein zusätzlicher Ätzprozess vorgesehen sein, bei welchem die genannten Spitzen entfernt werden. Alternativ kann unter Einsatz eines Benetzungsmittels beim Abformen von der strukturierten Ausgangsoberfläche 13 der störende Lufteinschluss vermieden werden.

Grund für die Erzeugung einer Reihe von Positivformen 18 ist die - zunächst unerwartete - Beobachtung, dass die Qualität der Positivformen 18 mit jeder weiteren Abformung 18a, 18b, 18c etc. zunimmt. Im Falle einer Hinterschnitte 23 aufweisenden Keramik (siehe auch Figuren 5 und 6) hat eine Untersuchung des beobachteten Phänomens ergeben, dass die Negativform 14 mit - aus der Ausgangsoberfläche 13 herausgerissenen und in Hinterschnitten der Negativform 14 verankerten - Keramikpartikeln verunreinigt ist. Die erste Abformung der Negativform 14, d. h. die zuerst abgeformte Positivform 18a, ist ebenfalls mit - aus der Negativform 14 herausgerissenen - Keramikpartikeln verunreinigt und wird daher verworfen. Jede weitere, von derselben Negativform 14 abgeformte Positivform 18b, 18c, etc. weist eine geringe Verunreinigung und somit eine verbesserte Qualität auf. Das Ermöglichen des Herausreißens der Keramikpartikel ist somit auch der Grund, das Metall der Negativform 14 bevorzugt weicher als das Metall der Positivform 18 zu wählen.

Durch die erfindungsgemäße Auswahl der strukturierten, drucktechnischen Oberfläche 18' aus der Reihe der Positivformen 18 unter Ausschluss der zuerst abgeformten - und daher am meisten verunreinigten - Positivform 18a wird eine strukturierten, drucktechnischen Oberfläche 18'erhalten, welche im Wesentlichen frei von Hinterschnitten 23 und daher leicht und insbesondere fusselfrei zu reinigen ist. Die drucktechnische relevante Rauhigkeit der Oberfläche, d. h. die Struktur oder der Rz-Wert der Oberfläche, wird jedoch kaum beeinflusst. Die Struktur der mit dem erfindungsgemäßen Verfahren hergestellten drucktechnischen Oberfläche 18' entspricht somit im Wesentlichen - z. B. bis auf die entfernten Hinterschnitte 23 - der Struktur der Ausgangsoberfläche 13. Das Wegnehmen der Hinterschnitte führt auch zu einer verbesserten Waschfähigkeit.

In einem Verfahrensschritt 4 wird die strukturierte, drucktechnische Oberfläche 18' aus der Reihe von in Verfahrensschritt 3 erzeugten Positivformen 18 ausgewählt. Dabei wird die zuerst abgeformte Positivform 18a ausgeschlossen, d. h. sie wird nicht ausgewählt. Es kann vorteilhaft sein, auch weitere Positivformen 18b, 18c etc., d. h. eine Anzahl vonwenigstens zwei oder mehr - Positivformen 18 auszuschließen.

In einem Verfahrensschritt 5 wird die in Verfahrensschritt 4 ausgewählte, strukturierte, drucktechnische Oberfläche 18' verchromt. Das Verchromen führt auch zu einem Abrunden der Strukturerhebungen, insbesondere von Spitzen, und somit zu einer verbesserten Waschfähigkeit. Bevorzugt beträgt die Dicke der aufgebrachten Chromschicht etwa 2 bis etwa 10 Mikrometer.

Die auf diese Weise erhaltene strukturierte, drucktechnische Oberfläche 18', welche eine positive Kopie der strukturierte Ausgangsoberfläche 13 darstellt, kann als Basis (oder: Master bzw. Patrize) zum Aufbau von Oberflächenfamilien dienen. Dieser Familienaufbau ist in Figur 1 unterhalb der gestrichelt dargestellten Trennlinie gezeigt. In Verfahrensschritt 6 wird die strukturierte, drucktechnische Oberfläche 18' galvanisch abgeformt, vorzugsweise in einem Nickelbad. Die erzeugte Abformung wird in Verfahrensschritt 7 - um eine nachfolgende Abformung besser trennen zu können - verchromt und in Verfahrenschritt 8 wiederum galvanisch abgeformt, vorzugsweise wiederum in einem Nickelbad. Die in Verfahrenschritt 8 erzeugte Abformung stellt eine positive Kopie der strukturierten Ausgangsoberfläche 13 dar und wird in Verfahrenschritt 9 vorzugsweise verchromt. Wie durch den Pfeil 8' verdeutlicht, wird der Verfahrensschritt 8 wiederholt, bevorzugt einige hundert Mal wiederholt, so dass erste Familien von Abformungen erzeugt wird. Wie durch den Pfeil 6' verdeutlicht, kann auch bereits der Verfahrensschritt 6 wiederholt werden, bevorzugt einige hundert Mal, so dass weitere - zweite, dritte etc. - Familien von Abformungen erzeugt werden. Insgesamt können auf diese Weise einige zehntausend Abformungen, d. h. strukturierte, drucktechnische Oberflächen 18' erzeugt werden. Ausgehend von der Master-Abformung können folglich sehr viele kostengünstige Kopien erzeugt werden. Die drucktechnischen Oberflächen 18' können zudem in einem Verfahrensschritt 10 mit einer farbabweisenden und/oder abriebfesten Sol-Gel-Schicht oder einer anderen Beschichtung oder Lackierung, z. B. unter Verwendung von PTFT, versehen werden.

Figur 2 zeigt einen Verfahrens-Ablaufplan einer alternativen Ausführungsform des erfindungsgemäßen Verfahrens zum Herstellen einer strukturierten, drucktechnischen Oberfläche. Vor dem Aufbau einer oder mehrerer Familien von Abformungen wird die in Verfahrensschritt 3 erhaltene und in Verfahrensschritt 4 ausgewählte Positivform 18 in einem Verfahrensschritt 11 in einem elektrolytischen Bad, bevorzugt in einem Nickelbad, abgeformt und anschließend in einem Verfahrensschritt 12 bevorzugt verchromt. Die auf diese Weise erhaltene Abformung stellt eine negative Kopie der der strukturierten Ausgangsoberfläche 13 dar und kann als Basis (oder: Master bzw. Matrize) zum Aufbau einer oder mehrerer Familien von Abformungen - entsprechend den Verfahrensschritten 6 bis 10 in Figur 1 - dienen. Auf diese Weise werden drucktechnische Oberflächen 18' hergestellt, die eine negative Kopie der Ausgangsoberfläche 13 darstellen. Jedoch können auch diese drucktechnische Oberflächen 18 mit ihrer Komplementärstruktur in vorteilhafter Weise zum Führen von Bedruckstoff eingesetzt werden, z. B. dann, wenn eine positive Kopie einzelne, zu hohe und die Druckqualität mindernde Strukturerhebungen aufweisen würde, welche in der negativen Kopie lediglich unstörende Struktursenken darstellen.

Figur 3 zeigt schematisch eine bevorzugte Ausführungsform einer Vorrichtung zur Durchführung des erfindungsgemäßen Verfahrens. In einem elektrolytischen Bad 15, vorzugsweise in einem Kupferbad, ist eine strukturierte Ausgangsoberfläche 13 angeordnet. Diese ist bevorzugt als eine gestrahlte, eine galvanisch erzeugte, eine eloxierte oder auf sonstige Weise mikrostrukturierte - und ggf. passivierte oder vor einem nachfolgenden Verfahrensschritt noch zu passivierende - Oberfläche mit einer Strukturierung 13' ausgebildet. Die Strukturierung 13' kann auf einem Träger 17, bevorzugt aus rostfreiem Stahl oder Edelstahl, aufgebracht sein. Zur Verbesserung der Stabilität der Ausgangsoberfläche 13 kann diese auf ihrer Hinterseite mit einem Blech 19, bevorzugt durch Verkleben, verbunden sein.

Durch Anlegen einer negativen Spannung an der Ausgangsoberfläche 13 und einer positiven Spannung an einer Gegenelektrode 20 wird ein elektrolytischer Prozess (hier: positiv geladene Kupferionen) in Gang gesetzt, der zu einer elektrochemische Abscheidung von metallischem Niederschlag auf der strukturierten Ausgangsoberfläche 13 führt. Dieser metallische Niederschlag bildet eine Negativform 14 der Ausgangsoberfläche 13. Die Negativform 14 wird nach Erreichen einer bestimmten Schichtdicke, bevorzugt zwischen etwa 0,1 bis etwa 4 Millimeter, von der Ausgangsoberfläche 13 getrennt und weiterbehandelt. Zur Verbesserung der Stabilität der Negativform 14 bei Verwendung von Kupfer kann vorgesehen sein, diese auf der Rückseite vor der Weiterbehandlung zusätzlich zu vernickeln.

In Figur 4 ist gezeigt, wie ausgehend von der Negativform 14 eine Positivform 18 der Ausgangsoberfläche 13 erzeugt wird. Die Negativform 14 wird in einem elektrolytischen Bad 16, vorzugsweise in einem Nickelbad, angeordnet. Zur Verbesserung der Stabilität der Negativform 14 kann diese mit einem Blech 21, bevorzugt durch Verkleben, verbunden sein. Durch Anlegen einer negativen Spannung an der Negativform 14 und einer positiven Spannung an einer Gegenelektrode 22 wird ein elektrolytischer Prozess (hier: positiv geladene Nickelionen) in Gang gesetzt, der zu einer elektrochemische Abscheidung von metallischem Niederschlag auf der Negativform 14 führt. Dieser metallische Niederschlag bildet eine Positivform 18 der Ausgangsoberfläche 13. Die Positivform 18 wird nach Erreichen einer bestimmten Schichtdicke von der Negativform 14 getrennt und ggf. weiterbehandelt.

Wie mit Bezug zu den Figuren 1 und 2 entsprechend beschrieben kann der Vorgang wiederholt, bevorzugt mehrmals wiederholt werden, so dass eine Reihe von Positivformen 18 erzeugt wird. Eine der Positivformen 18 - nicht jedoch die zuerst abgeformte Positivform 18a - wird für den Aufbau von Familien von Abformungen ausgewählt. Dieser Aufbau von Familien kann wiederum bevorzugt im Nickelbad 16 erfolgen.

In Figur 5 ist die Ausgangsoberfläche 13 schematisch dargestellt. Diese weist auf Grund ihrer Herstellung, z. B. durch Strahlen, galvanisches Erzeugen, Eloxieren oder auf sonstige Weise durchgeführtes Mikrostrukturieren, Hinterschnitte 23 (gestrichelt dargestellt) auf. In Figur 6 ist die durch mehrmaliges Abformen hergestellte strukturierte drucktechnische Oberfläche 18' schematisch dargestellt. Es ist zu erkennen, dass diese im Wesentlichen eine positive Kopie der Ausgangsoberfläche 13 darstellt, jedoch im Wesentlichen keine störenden Hinterschnitte 23 mehr aufweist.

### Bezugszeichenliste

- 1-12: Verfahrensschritte
- 3', 6', 8': Wiederholung eines Verfahrensschritts
- 13: strukturierte Ausgangsoberfläche
- 13': Strukturierung
- 14: Negativform
- 15: elektrolytisches Bad
- 16: elektrolytisches Bad
- 17: Träger
- 18: Positivform
- 18a, 18b, 18c etc.: Positivformen
- 18': strukturierte drucktechnische Oberfläche
- 19: Blech
- 20: Gegenelektrode
- 21: Blech
- 22: Gegenelektrode
- 23: Hinterschnitte

## Patentansprüche

1. Verfahren zum Herstellen einer strukturierten, drucktechnischen Oberfläche, wobei
- eine Negativform (14) einer strukturierten Ausgangsoberfläche (13) erzeugt wird, indem die Ausgangsoberfläche (13) galvanisch abgeformt (2) wird,
- eine Reihe von Positivformen (18) der Ausgangsoberfläche (13) - umfassendeine zuerst abgeformte Positivform (18a) und wenigstens eine weitere abgeformte Positivform (18b, 18c etc.) - erzeugt wird, indem die Negativform (14) mehrfach galvanisch abgeformt (3, 3') wird, und
- die strukturierte, drucktechnische Oberfläche (18') aus der Reihe von Positivformen (18) unter Ausschluss der zuerst abgeformten Positivform (18a) ausgewählt (4) wird.

2. Verfahren nach Anspruch 1,
**dadurch gekennzeichnet,**
**dass** die Negativform (14) erzeugt wird, indem als Ausgangsoberfläche eine gestrahlte, eine galvanisch erzeugte, eine eloxierte oder auf sonstige Weise mikrostrukturierte Oberfläche (13) galvanisch abgeformt (2) wird.

3. Verfahren nach einem der vorhergehenden Ansprüche,
**dadurch gekennzeichnet,**
**dass** die Negativform ()14 erzeugt wird, indem die Ausgangsoberfläche (13) in einem elektrolytischen Bad (15) galvanisch abgeformt (2) wird, wobei das Metal des elektrolytischen Bads weicher als Nickel ist.

4. Verfahren nach Anspruch 3,
**dadurch gekennzeichnet,**
**dass** die Negativform (14) erzeugt wird, indem die Ausgangsoberfläche (13) in einem Kupferbad (15) galvanisch abgeformt wird.

5. Verfahren nach einem der vorhergehenden Ansprüche,
**dadurch gekennzeichnet,**
**dass** die Negativform (14) vor dem ersten galvanischen Abformen (2) der Negativform (14) passiviert wird.

6. Verfahren nach einem der vorhergehenden Ansprüche,
**dadurch gekennzeichnet,**
**dass** die Reihe von Positivformen (18) erzeugt wird, indem die Negativform (14) mehrfach in einem Nickelbad (16) galvanisch abgeformt (3) wird.

7. Verfahren nach einem der vorhergehenden Ansprüche,
**dadurch gekennzeichnet,**
**dass** die strukturierte, drucktechnische Oberfläche (18') verchromt (5) und/oder mit einer farbabweisenden und abriebfesten Beschichtung versehen wird.

8. Verfahren nach einem der vorhergehenden Ansprüche,
**dadurch gekennzeichnet,**
**dass** die strukturierte, drucktechnische Oberfläche (18') aus der Reihe von Positivformen (18) unter Ausschluss einer Anzahl der Positivformen (18a, 18b, 18c etc.) ausgewählt wird, wobei die Anzahl der Positivformen (18a, 18b, 18c etc.) aus der Gruppe bestehend aus:
die ersten zwei, die ersten drei, die ersten vier, die ersten fünf, die ersten sechs, die ersten sieben, die ersten acht, die ersten neun und die ersten zehn abgeformten Positivformen (18a, 18b, 18c etc.)
stammt.

## Claims

1. A method for manufacturing a structured surface for printing purposes, wherein
- a negative mold (14) of a structured origin surface (13) is produced by galvanically casting (2) the origin surface (13),
- a set of positive molds (18) of the origin surface (13) - comprising a first cast positive mold (18a) and at least a further cast positive mold (18b, 18c, etc.) - is produced by galvanically casting (3, 3') the negative mold (14) several times, and
- the structured surface for printing purposes (18') is selected (4) from the series of positive molds (18) under exclusion of the first cast positive mold (18a).

2. The method according to claim 1, **characterized in that** the negative mold (14) is produced by galvanically casting (2) a surface (13) that has been radiated, galvanically produced, anodized or microstructured in any other way as an origin surface.

3. The method according to one of the preceding claims, **characterized in that** the negative mold (14) is produced by galvanically casting (2) the origin surface (13) in an electrolytic bath (15), wherein the metal of the electrolytic bath is softer than nickel.

4. The method according to claim 3, **characterized in that** the negative mold (14) is produced by galvanically casting the origin surface (13) in a copper bath (15).

5. The method according to one of the preceding claims, **characterized in that** the negative mold (14) is passivated prior to the first galvanic casting (2) of the negative mold (14).

6. The method according to one of the preceding claims, **characterized in that** the set of positive molds (18) is produced by galvanically casting (3) the negative mold (14) several times in a nickel bath (16).

7. The method according to one of the preceding claims, **characterized in that** the structured surface for printing purposes (18') is chromium-plated (5) and/or covered with an ink-repelling and abrasion-resistant coating.

8. A method according to one of the preceding claims, **characterized in that** the structured surface for printing purposes (18') is selected from the set of positive molds (18) under exclusion of a number of positive molds (18a, 18b, 18c, etc.), wherein the number of positive molds (18a, 18b, 18c, etc.) consist of the group of:
the first two, the first three, the first four, the first five, the first six, the first seven, the first eight, the first nine and the first ten cast positive molds (18a, 18b, 18c, etc.).

## Revendications

1. Procédé de fabrication d'une surface structurée par technique d'impression,
- un moule négatif (14) d'une surface de départ structurée (13) étant généré, dans lequel est surmoulée (2) la surface de départ (13) galvaniquement,
- une série de moules positifs (18) de la surface de départ (13) - comprenant un moulé surmoulé en premier positivement (18a) et au moins un autre moule positif moulé (18b, 18c, etc.)
- étant générée dans le fait que le moule négatif (14) est surmoulé (3, 3") galvaniquement plusieurs fois, et
- la surface structurée (18') par technique d'impression étant sélectionnée (4) par la série de moules positifs (18) à l'exclusion du moule positif (18a) surmoulé en premier (18a) par technique d'impression

2. Procédé selon la revendication 1, **caractérisé en ce que** le moule négatif (14) est généré par le fait qu'en tant que surface de départ, une surface (13) générée galvaniquement, anodisée ou microstructurée de quelque manière est surmoulé (2) galvaniquement.

3. Procédé selon l'une des revendications précédentes, **caractérisé en ce que** le moule négatif (14) est généré dans le fait que la surface de départ (13) est surmoulée (2) galvaniquement dans un bain électrolytique (15), le métal du bain électrolytique étant plus mou que le nickel.

4. Procédé selon la revendication 3, **caractérisé en ce que** le moule négatif (14) est généré dans le fait que la surface de départ est surmoulée galvaniquement dans un bain de cuivre (15).

5. Procédé selon l'une des revendications précédentes, **caractérisé en ce que** le moule négatif (14) est passivé avant le premier surmoulage galvanique (2) du moule négatif (14).

6. Procédé selon l'une des revendications précédentes, **caractérisé en ce que** la série de moules positifs (18) est générée dans le fait que le moule négatif (14) est surmoulé (3) galvaniquement plusieurs fois dans un bain de nickel (16).

7. Procédé selon l'une des revendications précédentes, **caractérisé en ce que** la surface structurée par technique d'impression (18') est chromée (5) et/ou est munie d'un revêtement résistant à l'usure et repoussant l'encre.

8. Procédé selon l'une des revendications précédentes, **caractérisé en ce que** la surface structurée (18') par technique d'impression est sélectionnée parmi la série de moules positifs (18) à l'exclusion d'un nombre de moules positifs (18a, 18b, 18c etc.), le nombre de moules positifs (18a, 18b, 18c etc.) se composant du groupe suivant :
- les deux premiers, les trois premiers, les cinq premiers, les six premiers, les sept premiers, les huit premiers, les neuf premiers et dix premiers moules positifs (18a, 18b, 18c etc.).
